# EUROPÄISCHE PATENTSCHRIFT

(11) **EP 4 499 325 B1**
(45) Veröffentlichungstag und Bekanntmachung des Hinweises auf die Patenterteilung: **19.11.2025**
(21) Anmeldenummer: 23710006.0
(22) Anmeldetag: 08.03.2023
(51) Int. Cl.: B21B 38/08, B21B 31/02

(54) **WALZGERÜST UND VERFAHREN ZU DESSEN BETRIEB**
ROLL STAND AND METHOD FOR OPERATING SAME
CAGE DE LAMINOIR ET SON PROCÉDÉ DE FONCTIONNEMENT

(30) Priorität: 30.03.2022 DE 102022203100
(43) Veröffentlichungstag der Anmeldung: 05.02.2025
(73) Patentinhaber: SMS Group GmbH, 41069 Mönchengladbach (DE)
(72) Erfinder: JEPSEN, Olaf Norman, 57072 Siegen (DE)
(74) Vertreter: Kross, Ulrich
(86) Internationale Anmeldenummer: PCT/EP2023/055836
(87) Internationale Veröffentlichungsnummer: WO 2023/186472

(56) Entgegenhaltungen:
- AT-B- 250 884
- CN-U- 214 698 692
- DE-A1- 102006 027 066
- US-A- 4 491 000
- US-A- 4 815 855

## Beschreibung

Die Erfindung betrifft ein Walzgerüst zum Walzen eines Walzgutes und ein Verfahren zum Betreiben des Walzgerüstes. Insbesondere betrifft die Erfindung das Messen von Walzkräften in einem Walzgerüst.

Dazu sind im Stand der Technik grundsätzlich verschiedene Lösungen bekannt. So offenbart die internationale Patentanmeldung WO 2007/147766 A1 eine Vorrichtung und ein Verfahren zur Messung der Walzkraft in einem Walzgerüst mit Hilfe einer Ultraschall-Sender-Empfänger-Anordnung. Mit dieser Anordnung wird eine Längenänderungen in einem Pfosten eines Walzgerüstständers aufgrund einer aufgebrachten Walzkraft gemessen und ist es wird sodann diese gemessene Längenänderung in die gesuchte Walzkraft umgerechnet.

Weiterhin offenbart die chinesische Patentanmeldung CN 101695717 A einen Sensor zur Walzkraftmessung, wobei der Sensor an der Außenseite eines Ständerpfostens des Walzgerüstständers montiert ist und dort die Längenänderungen des Ständerpfostens unter Last, d. h. bei aufgebrachter Walzkraft durch die Verformung einer Spule misst und sodann die gemessene Längenänderung in die gesuchte Walzkraft umrechnet. Der Oberbegriff der Ansprüche 1 und 14 basiert jeweils auf diesem Dokument.

Die Walzkraft wird für eine Vielzahl von Regelungen beim Betrieb des Walzgerüstes verwendet und deshalb ist es wünschenswert, die Walzkraft auch bei hoher Dynamik genau messen zu können.

Im Walzbetrieb kommt es jedoch häufig zu ungenauen oder fehlerhaften Walzkraftmessungen. Ursache dafür können Reibkräfte sein, z. B. zwischen den Walzgerüstständern und den Einbaustücken für die Stützwalzen in dem Walzgerüst oder eine nicht homogene Krafteinleitung in die traditionellen Kraftmesseinrichtungen, z. B. durch korrodierte oder deformierte Oberflächen. Diese ungenauen Kraftmessungen führen dann zu Qualitätsproblemen bei dem zu walzenden Walzgut oder zu einer Destabilisierung des Walzprozesses, z. B. in Form eines seitlichen Verlaufens der Enden des Walzgutes.

Bei den beiden oben zitierten Patentanmeldungen sind die Messgeber jeweils an den Außenseiten der Walzgerüstständer angebracht und sie sind deshalb den rauen Bedingungen in der Umgebung eines Walzgerüstes, wie z. B. Schmutz und Staub etc. schutzlos ausgeliefert. Daraus resultiert auch die Gefahr einer gewissen Ungenauigkeit der Messergebnisse.

Der Erfindung liegt die Aufgabe zugrunde, ein alternatives Walzgerüst zum Walzen eines Walzgutes sowie ein alternatives Verfahren zum Betreiben des Walzgerüstes bereitzustellen, die eine präzisere Messung der Walzkraft ermöglichen.

Diese Aufgabe wird bezüglich des Walzgerüstes durch den Gegenstand des Patentanspruchs 1 gelöst. Demnach ist das erfindungsgemäße Walzgerüst dadurch gekennzeichnet, dass in mindestens einen Ständerpfosten von mindestens einem der Walzgerüstständer mindestens eine Bohrung eingebracht ist; dass der Messgeber in die Bohrung eingeführt und ausgebildet ist zum Erfassen einer Deformation der Bohrung bei Ausübung der Walzkraft und zum Erzeugen eines Messsignals derart, dass es die erfasste Deformation der Bohrung repräsentiert.

Die von den Messgebern erfasste Deformation der Bohrung repräsentiert ursprünglich eine Pfostenkraft in dem jeweiligen Walzgerüstständer. Diese Pfostenkräfte sind jedoch direkt proportional zu der auf die Walzen ausgeübten Walzkraft. Die Pfostenkräfte werden mit Hilfe einer Auswerteeinrichtung in die Ist-Walzkraft umgerechnet.

Grundsätzlich gilt: Jedes Walzgerüst hat zwei Walzgerüstständer; einen auf der Antriebsseite und einen auf der Bedienseite. Jeder Walzgerüstständer hat typischerweise zwei Ständerpfosten. Die erfindungsgemäßen Bohrungen werden jeweils in die Ständerpfosten eingebracht. Daraus folgt näherungsweise:
Der Messgeber in den Bohrungen misst jeweils eine Ständerpfostenkraft, kurz Pfostenkraft. 2 x Pfostenkraft = Ständerkraft; 2 x Ständerkraft = Walzkraft des Walzgerüstes.

In der Bohrung ist der Messgeber vorteilhafterweise insbesondere gegen Schmutz in der Umgebung des Walzgerüstes und vor Korrosion geschützt, so dass dessen Messsignal nicht dadurch verfälscht wird. Vielmehr liefert das auf diese Weise erfindungsgemäß ermittelte Messsignal des Messgebers eine zuverlässige Basis zur Berechnung der gesuchten Walzkraft durch die Auswerteeinrichtung.

Gemäß einem ersten Ausführungsbeispiel ist der Messgeber unter einer Vorspannung in die Bohrung eingeführt. Die Vorspannung der Messgeber muss dabei so groß sein, dass die Messgeber auch bei maximaler Walzkraft noch in den Bohrungen anliegen. Die Vorspannung definiert dann einen Arbeitspunkt für den Messgeber. Eine Deformation der Bohrung kann dann in Form einer Änderung der Vorspannung um den besagten Arbeitspunkt gemessen werden. Je nach Ausgestaltung des Messgebers kann die Änderung der Vorspannung im Vergleich zu dem Arbeitspunkt in Form einer Änderung der auf ihn in der Bohrung einwirkenden Kraft oder einer Änderung der auf ihn in der Bohrung einwirkenden mechanischen Spannung ermittelt werden. Alternativ kann die Änderung seiner Vorspannung auch in Form einer Änderung eines Kompressionsweges ermittelt werden, um den der Messgeber in der Bohrung gegenüber seinem entspannten Zustand oder gegenüber seiner Kompression in dem Arbeitspunkt zusammengedrückt ist. Als Messgeber für einen Einbau in die Bohrung unter Vorspannung eignen sich beispielsweise piezoelektrische Sensoren oder Dehnungsmessstreifen.

Alternativ oder zusätzlich können andere Messgeber auch ohne Vorspannung in die Bohrung eingeführt werden. Dazu eignen sich beispielsweise induktive Weggeber, die eine walzkraftbedingte Deformation der Bohrung durch eine Änderung der in Ihnen induzierten elektrischen Spannung detektieren, oder laserbasierte Weggeber, die ausgebildet sind, die Deformation der Bohrung unter Belastung durch die Walzkraft durch Auswerten beispielsweise von Laufzeitunterschieden bei von ihnen ausgegebenen Lichtsignalen erfassen können.

Für einen Vergleich der auf der Antriebsseite und der Bedienseite des Walzgerüstes wirkenden Ständerkräfte ist es vorteilhaft, wenn in jedem der beiden Walzgerüstständer, vorzugsweise in jedem der vier Pfosten der beiden Walzgerüstständer, jeweils mindestens eine Bohrung mit jeweils mindestens einem Messgeber eingebracht ist. Außer bei besonderen Anforderungen ist es grundsätzlich vorteilhaft, wenn die Ständerkräfte auf der Bedienseite und der Antriebsseite betraglich gleich groß sind.

Der Begriff "Antriebsseite" meint die Seite eines Walzgerüstes auf der die Antriebe für die Walzen des Walzgerüstes angeordnet sind. Die "Bedienseite" liegt der Antriebsseite in axialer Richtung der Walzen gegenüber und ist für Bedienpersonen, z. B. für Walzenwechsel frei zugänglich.

Das Vorsehen einer Mehrzahl von Messgebern in einer Bohrung bietet den Vorteil, dass eine redundante Messung durchgeführt werden kann, was die Genauigkeit der berechneten Walzkraft ebenfalls erhöht. Die Mehrzahl der in die Bohrung eingebrachten Messgeber können auf dem gleichen oder auf einem unterschiedlichen physikalischen Prinzip basieren. Der Einbau von Messgebern, die auf einem unterschiedlichen physikalischen Prinzip basieren, wäre eine weitere Maßnahme zur Erhöhung der Messgenauigkeit.

Grundsätzlich ist die Messung der Deformation der Bohrung in den Ständerpfosten der Walzgerüstständer auf der Bedien- und der Antriebsseite des Walzgerüstes und/oder auf der Einlauf- und Auslaufseite eines der Walzgerüstständer auf jeder Höhe der Pfosten des Walzgerüstständers möglich. Das Anbringen der Bohrungen und des darin befindlichen Messgebers auf Höhe der horizontalen Walzlinie bietet jedoch den Vorteil, dass dort die zu messenden Kräfte nicht durch Reibungskräfte zwischen den Baustücken und den Ständerpfosten beeinflusst werden. Die Bohrungen sollten vorzugsweise senkrecht zur Walzlinie in einem Bereich von 200mm oberhalb bis 200mm unterhalb der Walzlinie angebracht werden.

Der Einbau der Messgeber auf gleicher Höhe bei allen Pfosten der beteiligten Walzgerüstständer des Walzgerüstes erhöht die Vergleichbarkeit der in den einzelnen Ständern gemessenen Deformationen, weil die Deformationen auf gleicher Höhe der Ständerpfosten gleich oder zumindest ähnlich sein sollten.

Wenn die Bohrungen für die Messgeber jeweils in einer Ebene senkrecht zu der von den Anstelleinrichtungen aufgebrachten Walzkräfte, d. h. in einer horizontalen Ebene in die Pfosten der Walzgerüstständer eingebracht werden, bietet das den Vorteil, dass die zu erfassende Deformation der Bohrungen zumindest im Wesentlichen ebenfalls senkrecht auf die Messgeber wirkt. Das gilt vorteilhafterweise unabhängig davon, ob die Bohrung in Walzrichtung oder quer zur Walzrichtung oder in einem beliebigen spitzen Winkel zur Walzrichtung in die Ständerpfosten der Walzgerüstständer eingebracht sind. Bei vertikal wirkenden Walzkräften bietet die horizontale Ausrichtung der Bohrungen den Vorteil, dass die Deformation der Bohrungen nicht unter einem schrägen Winkel auf den Messgeber wirkt, wodurch vorteilhafterweise eine Koordinatentransformation der resultierenden Messsignale entbehrlich ist.

Das Vorsehen von Bohrungen für die Messgeber in jedem der Walzenständer jeweils auf der Einlaufseite in dem einlaufseitigen Ständerpfosten, und auf der Auslaufseite in dem auslaufseitigen Ständerpfosten, bietet den Vorteil, dass die Ständerkraft des jeweiligen Walzenständers durch einfache Addition der von den Messgebern gemessenen beiden Pfostenkräfte ermittelt werden kann.

Die erfindungsgemäß ermittelten Pfostenkräfte können für eine Banddickenregelung verwendet werden. Dazu werden die auf der Einlaufseite und der Auslaufseite in den Ständerpfosten eines Walzengerüstständers ermittelten Pfostenkräfte zunächst zu der Ständerkraft des Walzgerüstständers aufsummiert. Dies erfolgt für die Walzgerüstständer auf der Antriebsseite und der Bedienseite getrennt. Die so ermittelte antriebsseitige und bedienseitige Ständerkraft werden zu der Walzkraft des Walzgerüstes aufaddiert. Diese Walzkraft wird dann in die Ist-Dicke für das Walzgut im Auslauf des Walzgerüstes umgerechnet. Die so ermittelte Ist-Dicke wird dann im Rahmen der Banddickenregelung auf eine vorgegebene Soll-Dicke für das Walzgut durch Ausgabe eines geeignet variierten Positions-Stellsignals an die Anstelleinrichtungen wiederum auf der Antriebs- und der Bedienseite, insbesondere die jeweiligen Anstellzylinder ausgegeben und vorzugsweise geregelt. Um das Ergebnis der Banddickenregelung zu präzisieren kann in jedem der beiden Walzgerüstständer eine zusätzliche Ständerkraftmesseinrichtung beispielsweise unterhalb der Einbaustücke der unteren Stützwalze des Walzgerüstes vorgesehen sein zum direkten Messen der Ständerkräfte in den beiden Walzgerüstständern des Walzgerüstes. Die besagte Auswerteeinrichtung ist dann ausgebildet, die Walzkraft auch unter zusätzlicher Berücksichtigung der zusätzlich gemessenen Ständerkräfte zu berechnen.

Zusätzlich kann eine Positionsregeleinrichtung vorgesehen sein zum Regeln des an die Anstelleinrichtungen ausgegebenen Positions-Stellsignals auf die durch das von Banddickenregeleinrichtung ausgegebene Positions-Stellsignal repräsentierte Soll-Position.

Die zuvor genannten Vorteile des erfindungsgemäßen Walzgerüsts geltend gleichermaßen auch für die verfahrensgemäße Lösung der Aufgabe der Erfindung gemäß Anspruch 14.

Weitere vorteilhafte Ausgestaltungen des erfindungsgenmäßen Walzgerüstes und des erfindungsgemäßen Verfahrens zu dessen Betrieb sind Gegenstand der abhängigen Ansprüche.

Der Beschreibung sind vier Figuren beigefügt, wobei
- Figur 1: das erfindungsgemäße Walzgerüst und einen dazugehörigen Walzgerüstständer in Einzelansicht mit einem ersten Ausführungsbeispiel für die Ausrichtung der Bohrungen für die Messgeber;
- Figur 2: das Walzgerüst und den einzelnen Walzgerüstständer analog zu Figur 1, allerdings mit einem zweiten Ausführungsbeispiel für die Ausrichtung der erfindungsgemäßen Bohrungen;
- Figur 3: einen einzelnen Walzgerüstständer mit einem ersten Ausführungsbeispiel für die Banddickenregelung; und
- Figur 4: den einzelnen Walzgerüstständer gemäß Figur 3 mit einer alternativen Banddickenregelung
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt in seiner rechten Abbildung das erfindungsgemäße Walzgerüst 20 zum Walzen eines Walzgutes. Das Walzgerüst 20 besteht aus einem Walzgerüstständer 3 auf der Antriebsseite AS und einem Walzgerüstständer 3 auf der Bedienseite BS, wobei die beiden Walzgerüstständer über Querhaupte miteinander verbunden sind. In den beiden Walzgerüstständern 3 sind die Zapfen von sowohl den Stützwalzen 2 wie auch von den Arbeitswalzen 1 in Einbaustücken drehbar gelagert. Die Einbaustücke sind in der linken Abbildung von Figur 1 zu erkennen und dort mit dem Bezugszeichen 13 bezeichnet.

Es ist eine Anstelleinrichtung 4 gezeigt zum Aufbringen von einer Ständerkraft über die Einbaustücke 13 und die Stützwalzen 2 auf die Arbeitswalzen 1. Die Summe aus der Ständerkraft des antriebsseitigen Walzgerüstständers und der Ständerkraft des bedienseitigen Walzgerüstständers ist die sogenannte Walzkraft des Walzgerüstes.

In der rechten Abbildung von Figur 1 sind die erfindungsgemäßen Bohrungen 7 zu erkennen, in die jeweils ein Messgeber 6 eingeführt ist. Die Messgeber 6 sind ausgebildet zum Erzeugen jeweils eines Messignals, welches eine Deformation der Bohrungen in den Ständerpfosten 3a, 3b des jeweiligen Walzgerüstständers 3 nach Maßgabe der von den Anstelleinrichtungen 4 jeweils aufgebrachten Ständerkräften bzw. Walzkräften repräsentiert.

Wie aus der linken Abbildung in Figur 1 ersehen werden kann, wirkt die Anstelleinrichtung 4 in vertikaler Richtung. Um eine maximale Einwirkung der durch die Walzkraft bedingten Längenänderungen des Walzgerüstständers und einer damit einhergehenden Deformation der Bohrung 7 mit den Messgebern 6 ermitteln zu können, ist es vorteilhaft, wenn die Bohrungen in einer Ebene senkrecht zu der wirkenden Walzkraft, d. h. wie bei den in den Figuren gezeigten Ausführungsbeispielen in einer horizontalen Ebene ausgebildet sind.

Bei dem in Figur 1 gezeigten ersten Ausführungsbeispiel sind die Bohrungen 7 in dieser horizontalen Ebene liegend angeordnet und in Richtung der Längsachsen der Walzen 1, 2, d. h. quer zur Walzrichtung ausgerichtet; siehe rechte Abbildung. Es ist zu erkennen, dass in jedem der beiden Walzenständer 3 und auch in jedem der jeweiligen Ständerpfosten 3a, 3b eines der beiden Walzenständer jeweils ein Messgeber 6 in Bohrungen angeordnet ist; insgesamt befinden sich demnach in dem in Figur 1 gezeigten Walzgerüst vier Messgeber 6 zur Messung der Deformation der Bohrungen, in die sie jeweils eingeführt sind.

Die in Figur 1 gezeigten Messgeber 6 sind in Bohrungen 7 angeordnet, die jeweils auf gleicher Höhe und zwar jeweils auf Höhe des von den Arbeitswalzen 1 aufgespannten Walzspaltes angebracht sind. Dies gilt auch für den in Figur 1 gezeigten Sonderfall, wonach die Arbeitswalzen ausnahmsweise keinen Walzspalt aufspannen; die Bohrungen 7 und die Messgeber 6 sind hier jedoch auf der Höhe innerhalb der Walzgerüstständer angeordnet, auf der sich die beiden Arbeitswalzen 1 jeweils berühren.

Die linke Abbildung zeigt einen einzelnen der Walzgerüstständer 3; er ist für die Antriebsseite AS und für die Bedienseite BS jeweils analog aufgebaut.

Figur 2 unterscheidet sich von der Figur 1 lediglich dadurch, dass die Bohrungen 7 für die Messgeber 6 hier in Walzrichtung verlaufend ausgerichtet sind. Auch bei dem in Figur 2 gezeigten zweiten Ausführungsbeispiel für die Ausrichtung der Bohrungen 7 ist zu erkennen, dass diese Bohrungen in einer horizontalen Ebene liegen, die senkrecht zu der wirkenden Walzkraft angeordnet ist und dass die Messgeber 6 auf der Höhe innerhalb der Walzgerüstständer angeordnet sind, auf der sich die beiden Arbeitswalzen 1 berühren.

Figur 3 zeigt ein erstes Ausführungsbeispiel für die erfindungsgemäße Banddickenregelung zum Regeln der Ist-Dicke h_{ACT} des Walzgutes auf eine vorgegebene Soll-Dicke, in Figur 3 mit dem Bezugszeichen h_{REF} bezeichnet. Die erfindungsgemäße Banddickenregelung sieht vor, dass die Pfostenkräfte F_{Pf} mit den vorzugsweise vier erfindungsgemäßen Messgebern 6 in ihren zugehörigen Bohrungen auf der Einlaufseite E und der Auslaufseite A der Walzenständer 3 auf der Antriebs- und der Bedienseite AS, BS (letzteres nicht gezeigt) gemessen werden. Nachfolgend wird die Ist-Walzkraft F_{WACT} als Summe dieser vier gemessenen Pfostenkräfte F_{Pf}: F_{PfAS}, F_{PfBS} mit Hilfe der Auswerteeinrichtung 8 berechnet. Wenn lediglich in zweien der vier Pfosten die Pfostenkräfte F_{Pf} gemessen werden können, werden diese zwei Pfostenkräfte aufaddiert und die Summe mit 2 multipliziert, um so die Ist-Walzkraft zumindest näherungsweise zu berechnen. Aus der Ist-Walzkraft F_{WACT} wird dann - mit Hilfe der Umrechnungseinrichtung 9 unter Berücksichtigung der Ist-Zylinderpositionen S_{ACTAS}, S_{ACTBS} bei den Anstelleinrichtungen 4 in den beiden Walzgerüstständern 3 auf der Antriebsseite AS und der Bedienseite BS - die Ist-Dicke H_{ACT} des Walzgutes im Auslauf des Walzgerüstes wie folgt berechnet:

Die aktuelle Ist-Banddicke H_{ACT} im Walzspalt wird berechnet, indem von der Summe der Kalibrierpositionen s_{oAS}, s_{oBS} die Summe der Zylinderpositionen S_{ACTAS}, S_{ACTBS} von jeweils den Anstelleinrichtungen auf der Antriebsseite AS und der Bedienseite BS und die Dehnung des Gerüstes g_{ACT}(F_{WACT}) abgezogen wird. Die Dehnung des Gerüstes ist dabei eine Funktion der Walzkraft und wird durch Einsetzen der Walzkraft in einem Gerüstmodell bestimmt. ${h}_{ACT} = \left({s}_{oAS}+{s}_{oBS}\right) / 2 - \left({s}_{ACTAS}+{s}_{ACTBS}\right) / 2 - {g}_{ACT} \left({F}_{WACT}\right)$
- h_{ACT}: Ist-Dicke des Walzgutes
- S_{ACTAS}, S_{ACTBS}: Ist-Position der Anstelleinrichtung auf der Antriebs- und der Bedienseite
- s_{oAS}, s_{oBS}: (Kalibrier-)Position der Anstelleinrichtung beim Kalibrieren mit einer Kalibrierwalzkraft auf der Antriebs- und auf der Bedienseite,
- F_{WACT}: Ist-Walzkraft
- g_{ACT}: Ist-Gerüstdehnung

Die eigentliche Banddickenregelung 10 sieht sodann vor, dass die besagte Soll-Dicke h_{REF} mit der in besagter Weise berechneten Ist-Dicke H_{ACT} des Walzgutes kontinuierlich verglichen wird, um die Differenz von Soll-Dicke und Ist-Dicke des Walzgutes als Regelabweichung für die Dicke des Walzgutes zu berechnen. Auf Basis dieser Regelabweichung ermittelt die Banddickenregeleinrichtung 10 sodann geeignete Positions-Stellsignale S_{REFAS}, S_{REFBS} für die Anstelleinrichtungen 4 der Walzenständer 3 auf der Antriebs- und der Bedienseite.

Um die Einstellung der von der Banddickenregeleinrichtung 10 für die Anstelleinrichtung 4 vorgegebenen geeigneten Positionen exakt sicherzustellen, ist es vorteilhaft, die Einstellung dieser Positionen mit Hilfe einer Positionsregeleinrichtung zu überwachen und sicherzustellen.

Schließlich zeigt Figur 4 ein zweites Ausführungsbeispiel der in Figur 3 gezeigten Banddickenregelung. Der einzige Unterschied zu der in Figur 3 gezeigten Banddickenregelung besteht darin, dass in mindestens einem der Walzgerüstständer, vorzugsweise sowohl in dem antriebsseitigen Walzgerüstständer wie auch in dem bedienseitigen Walzgerüstständer, eine zusätzliche Ständerkraftmesseinrichtung 5 beispielsweise unterhalb des Einbaustücks 13 der unteren Stützwalze 2 vorgesehen ist. Die auch bereits gemäß Figur 3 erforderliche Auswerteeinrichtung 8 ist dann weiterhin ausgebildet, die Ist-Walzkraft F_{WACT} unter zusätzlicher Berücksichtigung der von den Kraftmesseinrichtungen 5 gemessenen Ständerkräfte F_{StänderAS}, F_{StänderBS} vorzugsweise auf der Antriebs- und der Bedienseite genauer zu berechnen. Dies kann beispielsweise dadurch erfolgen, dass die aus den gemessenen Pfostenkräften berechneten Ständerkräfte mit den direkt gemessenen Ständerkräften F_{StänderAS}, F_{StänderBS} auf der Antriebs- und der Bedienseite für die weitere Berechnung der Walzkraft gemittelt werden. Die angestrebte Dickenregelung für das Walzgut am Auslauf des Walzgerüstes wird dadurch noch weiter verfeinert bzw. präzisiert.

Das Verfahren zum Betreiben des Walzgerüstes 10 weist folgende Schritte auf: Aufbringen einer Walzkraft über die Einbaustücke auf die Arbeitswalzen des Walzgerüstes zum Walzen des Walzgutes, Erzeugen eines Messsignals, und Auswerten des Messsignals im Hinblick auf die auf die Arbeitswalzen ausgeübte Ist-Walzkraft _{FWACT}. Zu diesem Zweck wird in mindestens einen Ständerpfosten von dem mindestens einen Walzgerüstständer 3 mindestens eine Bohrung 7 eingebracht und eine Deformation der Bohrung 7 bei Ausübung der Walzkraft mit Hilfe des Messgebers erfasst. Das Messsignal repräsentiert die erfasste Deformation der Bohrung 7.

Bei dem Messgeber 6 kann es sich um einen piezoelektronischen Sensor oder einen Dehnmessstreifen handeln, der vorzugsweise mit einer Vorspannung in die Bohrung eingebracht wird. Die Deformation der Bohrung 7 wird dann erfasst in Form einer Änderung der Vorspannung, mit welcher der Messgeber in die Bohrung eingebracht ist. Die Änderung der Vorspannung wird erfasst in Form einer Änderung der auf den Messgeber in der Bohrung 7 einwirkenden Kraft oder Spannung oder in Form einer Änderung eines Kompressionsweges, um den der Messgeber 6 in der Bohrung 7 gegenüber seinem entspannten Zustand oder gegenüber einer Kompression in einem Arbeitspunkt des Messgebers zusammengedrückt wird.

Alternativ kann der Messgeber 6 als laserbasierter Weggeber ausgebildet sein und ohne Vorspannung in die Bohrung 7 eingeführt werden. Die Deformation der Bohrung wird dann erfasst in Form von gemessenen Weg-/Zeitunterschieden von Lichtsignalen, die von dem laserbasierten Weggeber in der Bohrung ausgesendet werden.

Weiter alternativ kann der Messgeber 6 als induktiver Weggeber ausgebildet sein und ohne Vorspannung in die Bohrung (7) eingeführt werden. Die Deformation der Bohrung wird dann erfasst in Form von durch die Deformation bedingten in dem induktiven Weggeber induzierten elektrischen Spannungen.

Das Regeln der Ist-Dicke h_{ACT} des Walzgutes auf eine vorgegebene Soll-Dicke h_{REF} erfolgt durch Ausgabe eines geeignet variierten Positions-Stellsignals an die Anstelleinrichtungen, insbesondere die Anstellzylinder. Dabei wird die Ist-Dicke H_{ACT} des Walzgutes aus der von der Auswerteeinrichtung 8 ermittelten Ist-Walzkraft F_{WACT} berechnet.

Die Positionen der Anstelleinrichtungen, insbesondere der Position der Anstellzylinder werden vorzugsweise auf die durch das Positions-Stellsignal S_{REF} repräsentierte Soll-Position geregelt.

Schließlich kann die Banddickenregelung für den Walzgerüstständer 3 auf der Bedienseite und für den Walzgerüstständer 3 auf der Antriebsseite separat erfolgen. Dann empfiehl es sich, dass die beiden Banddickenregelungen 9 auf eine gleiche Soll-Dicke für das Walzgut synchronisiert werden.

### Bezugszeichenliste

- 1: Arbeitswalzen
- 2: Stützwalzen
- 3: Walzgerüstständer
- 3a, 3b: Ständerpfosten
- 4: Anstelleinrichtung
- 5: Kraftmesseinrichtung
- 6: Messgeber
- 7: Bohrung
- 8: Auswerteeinrichtung
- 9: Umrechnungseinrichtung
- 10: Banddickenregeleinrichtung
- 12: Positionsregeleinrichtung
- 13: Einbaustücke
- 20: Walzgerüst
- AS: Antriebsseite des Walzgerüstständers
- BS: Bedienseite des Walzgerüstständers
- E: Einlaufseite
- A: Auslaufseite

- h_{REF}: Soll-Dicke
- h_{ACT}: Ist-Dicke
- F_{WACT}: Ist-Walzkraft
- s_{ACTAS}, s_{ACTBS}: Ist-Position der Anstelleinrichtung, insbesondere von deren Anstellzylindern auf der Antriebs- bzw. der Bedienseite
- s_{REFAS}, s_{REFBS}: Soll-Position der Anstelleinrichtung, insbesondere von deren Anstellzylindern auf der Antriebs- bzw. der Bedienseite
- F_{Pf}: Pfostenkraft
- F_{PfAS}: Pfostenkraft auf der Antriebsseite
- F_{PfBS}: Pfostenkraft auf der Bedienseite
- F_{StänderAS}: direkt gemessene Ständerkräfte auf der Antriebs- und/oder
- F_{StänderBS}: Bedienseite

## Patentansprüche

1. Walzgerüst (20) zum Walzen eines Walzgutes, aufweisend:
einen Walzgerüstständer (3) auf der Antriebsseite (AS); und
einen Walzgerüstständer (3) auf der Bedienseite (BS),
wobei in den beiden Walzgerüstständern die Zapfen von Arbeitswalzen (1) in Einbaustücken (13) drehbar gelagert sind;
Anstelleinrichtungen (4) in den beiden Walzgerüstständern (3) zum Aufbringen von Walzkräften über die Einbaustücke (13) auf die Arbeitswalzen des Walzgerüstes (10) ;
mindestens einen Messgeber (6), der einem der beiden Walzgerüstständer (3) zugeordnet ist zum Erzeugen eines Messsignals; und
eine Auswerteeinrichtung (8) zum Auswerten des Messsignals im Hinblick auf die von den Anstelleinrichtungen (4) auf die Arbeitswalze ausgeübten Walzkräfte;
**dadurch gekennzeichnet,**
**dass** in mindestens einen Ständerpfosten (3a, 3b) von mindestens einem der Walzgerüstständer (3) mindestens eine Bohrung (7) eingebracht ist;
**dass** der Messgeber (6) in die Bohrung (7) eingeführt und ausgebildet ist zum Erfassen der Deformation der Bohrung (7) bei Ausübung der Walzkraft und
zum Erzeugen des Messsignals derart, dass es die erfasste Deformation der Bohrung (7) repräsentiert.

2. Walzgerüst (20) nach Anspruch 1,
**dadurch gekennzeichnet,**
**dass** der Messgeber (6) unter einer Vorspannung in die Bohrung (7) eingeführt ist;
**dass** der Messgeber (6) ausgebildet ist, die Deformation der Bohrung (7) zu erfassen in Form einer Änderung seiner Vorspannung; und
**dass** der Messgeber (6) ausgebildet ist, die Änderung seiner Vorspannung zu erfassen in Form einer Änderung der auf ihn in der Bohrung (7) einwirkenden Kraft oder mechanischen Spannung oder in Form einer Änderung eines Kompressionsweges, um den der Messgeber (6) in der Bohrung (7) gegenüber seinem entspannten Zustand zusammengedrückt ist.

3. Walzgerüst (20) nach Anspruch 2,
**dadurch gekennzeichnet,**
**dass** der Messgeber (6) ausgebildet ist in Form eines piezoelektrischen Sensors oder in Form eines Dehnmessstreifens.

4. Walzgerüst (20) nach Anspruch 1,
**dadurch gekennzeichnet,**
**dass** der Messgeber (6) ohne Vorspannung in die Bohrung (7) eingeführt ist; und
**dass** der Messgeber (6) ausgebildet ist in Form eines induktiven oder laserbasierten Weggebers zum Erfassen der Deformation der Bohrung.

5. Walzgerüst (20) nach einem der vorangegangenen Ansprüche,
**dadurch gekennzeichnet,**
**dass** jeweils mindestens eine Bohrung (7) in jeden der vier Ständerpfosten (3a, 3b) der beiden Walzgerüstständer (3) eingebracht ist; und
**dass** jeweils mindestens ein Messgeber (6) in die Bohrungen (7) in jedem der Walzgerüstständer (3) eingebracht ist.

6. Walzgerüst (20) nach einem der vorangegangenen Ansprüche,
**dadurch gekennzeichnet,**
**dass** eine Mehrzahl von Messgebern (6) in die mindestens eine Bohrung (7) in dem mindestens einen Ständerpfosten (3a, 3b) eingesetzt ist.

7. Walzgerüst (20) nach einem der vorangegangenen Ansprüche,
**dadurch gekennzeichnet;**
**dass** die Bohrungen (7) und die Messgeber (6) in den Ständerpfosten (3a, 3b) der beiden Walzgerüstständer (3) auf der Bedien- und/oder der Antriebsseite (BS, AS) des Walzgerüstes und auf der Einlauf- und/oder Auslaufseite (E, A) eines der Walzgerüstständer (3) angebracht sind.

8. Walzgerüst (20) nach Anspruch 7,
**dadurch gekennzeichnet,**
**dass** die Bohrungen (7) für die Messgeber (6) jeweils auf gleicher Höhe, vorzugsweise auf Höhe des von den Arbeitswalzen (1) aufgespannten Rollenspaltes in den Ständerpfosten (3a, 3b) angebracht sind.

9. Walzgerüst (20) nach einem der vorangegangenen Ansprüche,
**dadurch gekennzeichnet,**
**dass** die Bohrungen (7) für die Messgeber (6) jeweils in einer Ebene senkrecht zu der vorzugsweise vertikalen Richtung der von den Anstelleinrichtungen (4) aufgebrachten Walzkräfte, vorzugsweise in Walzrichtung oder quer zur Walzrichtung und/oder in einem beliebigen spitzen Winkel zur Walzrichtung in die Walzgerüstständer (3) eingebracht sind.

10. Walzgerüst (20) nach einem der Ansprüche 7 bis 9,
**dadurch gekennzeichnet,**
**dass** mindestens eine Banddickenregeleinrichtung (10) vorgesehen ist zum Regeln der Ist-Dicke des Walzgutes auf eine vorgegebene Soll-Dicke (h_{REF}) durch Ausgabe eines geeignet variierten Positions-Stellsignals (S_{REF}) an die Anstelleinrichtungen (4), vorzugsweise auf der Antriebs- und auf der Bedienseite, insbesondere an deren Anstellzylinder; und
**dass** eine Umrechnungseinrichtung (9) vorgesehen ist zum Berechnen der Ist-Dicke (h_{ACT}) des Walzgutes aus der von der Auswerteeinrichtung (8) ermittelten Ist-Walzkraft (F_{WACT}).

11. Walzgerüst (20) nach Anspruch 10,
**dadurch gekennzeichnet,**
**dass** eine zusätzliche Ständerkraftmesseinrichtung (5) vorgesehen ist zum direkten Messen der Ständerkraft in dem Walzgerüst (20), vorzugsweise auf der Antriebs- und auf der Bedienseite; und
**dass** die Auswerteeinrichtung (8) ausgebildet ist, die Ist-Walzkraft auf das Walzgut auch unter zusätzlicher Berücksichtigung der zusätzlich gemessenen Ständerkräfte zu berechnen.

12. Walzgerüst (20) nach Anspruch 10 oder 11,
**gekennzeichnet durch**
eine Positionsregeleinrichtung (12) zum Regeln der Position der Anstelleinrichtung (4), insbesondere der Position der Anstellzylinder auf die durch das von der Banddickenregeleinrichtung (9) ausgebebene Positions-Stellsignal repräsentierte Soll-Position, vorzugsweise auf der Antriebs- und auf der Bedienseite.

13. Walzgerüst (20) nach einem der Ansprüche 10 bis 12,
**dadurch gekennzeichnet,**
**dass** eine Banddickenregeleinrichtung (9) für den Walzgerüstständer (3) auf der Bedienseite (BS) und eine weitere Banddickenregeleinrichtung für den Walzgerüstständer (3) auf der Antriebsseite (AS) gegeben sind; und
**dass** die beiden Banddickenregeleinrichtungen (9) auf eine gleiche Soll-Dicke für das Walzgut synchronisiert werden.

14. Verfahren zum Betreiben des Walzgerüstes (10) nach einem der vorangegangenen Ansprüche, aufweisend folgende Schritte:
Aufbringen einer Walzkraft über die Einbaustücke (13) auf die Arbeitswalzen (1) des Walzgerüstes (20) zum Walzen des Walzgutes;
Erzeugen eines Messsignals; und
Auswerten des Messsignals im Hinblick auf die auf die Arbeitswalzen ausgeübte Ist-Walzkraft (F_{WACT});
**dadurch gekennzeichnet,**
**dass** in den Ständerpfosten (3a, 3b) der Walzgerüstständer (3) mindestens eine Bohrung (7) eingebracht wird;
**dass** eine Deformation der Bohrung (7) bei Ausübung der Walzkraft erfasst wird; und
**dass** das Messsignal die erfasste Deformation der Bohrung (7) repräsentiert.

15. Verfahren nach Anspruch 14,
**dadurch gekennzeichnet,**
**dass** es sich bei dem Messgeber (6) um einen piezoelektronischen Sensor oder einen Dehnmessstreifen handelt, der vorzugsweise mit einer Vorspannung in die Bohrung eingebracht wird;
**dass** die Deformation der Bohrung (7) erfasst wird in Form einer Änderung der Vorspannung mit welcher der Messgeber (6) in die Bohrung eingebracht ist;
und
**dass** die Änderung der Vorspannung erfasst wird in Form einer Änderung der auf den Messgeber in der Bohrung (7) einwirkenden Kraft oder Spannung oder in Form einer Änderung eines Kompressionsweges, um den der Messgeber (6) in der Bohrung (7) gegenüber seinem entspannten Zustand oder gegenüber in einem Arbeitspunkt des Messgebers (6) für die Kraft, die Spannung oder den Kompressionsweg zusammengedrückt wird.

16. Verfahren nach Anspruch 14,
**dadurch gekennzeichnet,**
**dass** der Messgeber (6) als laserbasierter Weggeber ausgebildet ist und ohne Vorspannung in die Bohrung (7) eingeführt wird; und
**dass** die Deformation der Bohrung erfasst wird in Form von gemessenen Weg-/Zeitunterschieden von Lichtsignalen, die von dem laserbasierten Weggeber in der Bohrung ausgesendet werden.

17. Verfahren nach Anspruch 14,
**dadurch gekennzeichnet,**
**dass** der Messgeber (6) als induktiver Weggeber ausgebildet ist und ohne Vorspannung in die Bohrung (7) eingeführt wird; und
**dass** die Deformation der Bohrung erfasst wird in Form von durch die Deformation bedingten in dem induktiven Weggeber induzierten elektrischen Spannungen.

18. Verfahren nach einem der Ansprüche 14 bis 17,
**gekennzeichnet durch**
Regeln der Ist-Dicke (h_{ACT}) des Walzgutes auf eine vorgegebene Soll-Dicke (h_{REF}) **durch** Ausgabe eines geeignet variierten Positions-Stellsignals (s_{REF}) an die Anstelleinrichtungen, insbesondere die Anstellzylinder; und
Berechnen der Ist-Dicke (h_{ACT}) des Walzgutes aus der von der Auswerteeinrichtung (8) ermittelten Ist-Walzkraft (F_{WACT}).

19. Verfahren nach einem der Ansprüche 14 bis 18,
**dadurch gekennzeichnet,**
**dass** die Ist-Walzkraft (F_{WACT}) aus den von den Messgebern (6) in den Ständerpfosten (3a, 3b) der beiden Walzgerüstständer (3) auf der Bedien- und/oder der Antriebsseite (BS, AS) des Walzgerüstes und auf der Einlauf- und/oder Auslaufseite (E, A) eines der Walzgerüstständer (3) ermittelten Pfostenkräften (F_{Pf}) ermittelt wird, indem, wenn 4 Pfostenkräfte gemessen werden, diese zu der Ist-Walzkraft aufsummiert werden, oder, wenn lediglich 2 Pfostenkräfte gemessen werden, diese aufsummiert werden und die Summe mit 2 multipliziert wird.

20. Verfahren nach Anspruch 18 oder 19,
**dadurch gekennzeichnet,**
**dass** die Ständerkraft in dem Walzgerüstständer zusätzlich direkt gemessen wird; und
**dass** die Ist-Walzkraft (F_{WACT}); und die Ist-Dicke (h_{ACT}) des Walzgutes auch unter zusätzlicher Berücksichtigung der zusätzlich gemessenen Ständerkraft berechnet werden.

21. Verfahren nach Walzgerüst (10) nach Anspruch 18, 19 oder 20,
**gekennzeichnet durch**
Regeln der Position der Anstelleinrichtungen (4), insbesondere der Position der Anstellzylinder auf die **durch** das Positions-Stellsignal (S_{REF}) repräsentierte Soll-Position.

22. Verfahren nach einem der Ansprüche 18 bis 21,
**dadurch gekennzeichnet,**
**dass** die Banddickenregelung für den Walzgerüstständer (3) auf der Bedienseite und für den Walzgerüstständer (3) auf der Antriebsseite erfolgt; und
**dass** die beiden Banddickenregelungen (9) auf eine gleiche Soll-Dicke für das Walzgut synchronisiert werden.

## Claims

1. Roll stand (20) for rolling a rolling material, comprising:
a roll stand housing (3) on the drive side (AS); and
a roll stand housing (3) on the operating side (BS),
wherein the journals of work rolls (1) are rotatably mounted in chocks (13) in the two roll stand housings;
adjusting devices (4) in the two roll stand housings (3) for applying rolling forces by way of the chocks (13) to the work rolls of the roll stand (10);
at least one measurement transmitter (6), which is associated with one of the two roll stand housings (3) for generating a measurement signal; and
an evaluating device (8) for evaluating the measurement signal with respect to the rolling forces exerted by the adjusting devices (4) on the work rolls;
**characterised in that**
at least one bore (7) is formed in at least one housing post (3a, 3b) of at least one of the roll stand housings (3);
the measurement transmitter (6) is inserted into the bore (7) and configured for detection of deformation of the bore (7) during exertion of the rolling force and for generating the measurement signal in such a way that it represents the detected deformation of the bore (7).

2. Roll stand (20) according to claim 1,
**characterised in that**
the measurement transmitter (6) is inserted into the bore (7) under a bias;
the measurement transmitter (6) is configured to detect the deformation of the bore (7) in the form of a change in its bias; and
the measurement transmitter (6) is configured to detect the change in its bias in the form of a change in the force or mechanical stress acting in the bore (7) or in the form of a change in a compression travel by which the measurement transmitter (6) is compressed in the bore (7) by comparison with its relaxed state.

3. Roll stand (20) according to claim 2,
**characterised in that**
the measurement transmitter (6) is configured in the form of a piezoelectric sensor of in the form of a strain gauge.

4. Roll stand (20) according to claim 1,
**characterised in that**
the measurement transmitter (6) is inserted into the bore (7) without bias;
and
the measurement transmitter (6) is constructed in the form of an inductive or laser-based travel transmitter for detection of the deformation of the bore.

5. Roll stand (20) according to any one of the preceding claims,
**characterised in that**
at least one respective bore (7) is formed in each of the four housing posts (3a, 3b) of the two roll stand housings (3); and
at least one respective measurement transmitter (6) is mounted in the bores (7) in each of the roll stand housings (3).

6. Roll stand (20) according to any one of the preceding claims,
**characterised in that**
a plurality of measurement transmitters (6) is inserted into the at least one bore (7) in the at least one housing post (3a, 3b).

7. Roll stand (20) according to any one of the preceding claims,
**characterised in that**
the bores (7) and the measurement transmitters (6) are mounted in the housing posts (3a, 3b) of the two roll stand housings (3) on the operating side and/or the drive side (BS, AS) of the roll stand and on the inlet side and/or outlet side (E, A) of one of the roll stand housings (3).

8. Roll stand (20) according to claim 7,
**characterised in that**
the bores (7) for the measurement transmitters (6) are respectively mounted at the same height, preferably at the height of the rolling gap, which is spanned by the work rolls (1), in the housing posts (3a, 3b).

9. Roll stand (20) according to any one of the preceding claims,
**characterised in that**
the bores (7) for the measurement transmitters (6) are each formed in a plane perpendicular to the preferably vertical direction of the rolling forces applied by the adjusting devices (4), preferably in rolling direction or transversely to rolling direction and/or in any acute angle with respect to the rolling direction, in the roll stand housings (3).

10. Roll stand (20) according to any one of claims 7 to 9,
**characterised in that**
at least one strip thickness regulating device (10) is provided for regulating the actual thickness of the rolling material to a predetermined target thickness (h_{REF}) by output of a suitably varied position setting signal (S_{REF}) to the setting devices (4), preferably on the drive side and on the operating side, particularly to adjusting cylinders thereof; and
a recalculating device (9) is provided for calculating the actual thickness (h_{ACT}) of the rolling material from the actual rolling force (F_{WACT}); determined by the evaluating device (8).

11. Roll stand (20) according to claim 10,
**characterised in that**
an additional housing force measuring device (5) is provided for direct measurement of the housing force in the roll stand (20), preferably on the drive side and on the operating side; and
the evaluating device (8) is configured to calculate the actual rolling force on the rolling material also with additional consideration of the additionally measured housing forces.

12. Roll stand (20) according to claim 10 or 11,
**characterised by**
a position regulating device (12) for regulating the position of the adjusting device (4), particularly the position of the adjusting cylinder with respect to the target position represented by the position setting signal output by the strip thickness regulating device (9), preferably on the drive side and the operating side.

13. Roll stand (20) according to any one of claims 10 to 12,
**characterised by**
a strip thickness regulating device (9) for the roll stand housing (3) on the operating side (BS) and a further strip thickness regulating device for the roll stand housing (3) on the drive side (AS) are given; and
the two strip thickness regulating devices (9) are synchronised to an identical target thickness for the rolling material.

14. Method of operating a roll stand (10) according to any one of the preceding claims, comprising the following steps:
application of a rolling force by way of the chocks (13) to the work rolls (1) of the roll stand (20) for rolling the rolling material;
generating a measurement signal; and
evaluating the measurement signal with respect to the actual rolling force (F_{WACT}); exerted on the work rolls;
**characterised in that**
at least one bore (7) is formed in the housing posts (3a, 3b) of the roll stand housings (3);
deformation of the bore (7) during exertion of the rolling force is detected; and
the measurement signal represents the detected deformation of the bore (7).

15. Method according to claim 14,
**characterised in that**
the measurement transmitter (6) is a piezoelectronic sensor or a strain gauge, which is preferably mounted in the bore with a bias;
the deformation of the bore (7) is detected in the form of a change in the bias by which the measurement transmitter (6) is mounted in the bore; and
the change in the bias is detected in the form of a change in the force or stress acting on the measurement transmitter in the bore (7) or in the form of a change in a compression travel by which the measurement transmitter (6) is compressed in the bore (7) by comparison with a relaxed state thereof or in relation to a working point of the measurement transmitter (6) for the force, the stress or the compression travel.

16. Method according to claim 14,
**characterised in that**
the measurement transmitter (6) is constructed as a laser-based travel transmitter and is mounted without bias into he bore (7); and
the deformation of the bore is detected in the form of measured travel/time differences of light signals emitted by the laser-based travel transmitter into the bore.

17. Method according to claim 14,
**characterised in that**
the measurement transmitter (6) is constructed as an inductive travel transmitter and is mounted without bias in the bore (7); and
the deformation of the bore is detected in the form of electrical voltages induced in the inductive travel transmitter and caused by the deformation.

18. Method according to any one of claims 14 to 17,
**characterised by**
regulating the actual thickness (h_{ACT}) of the rolling material to a predetermined target thickness (h_{REF}) by output of a suitably varied position setting signal (s_{REF}) to the adjusting devices, particularly the adjusting cylinders; and
calculating the actual thickness (h_{ACT}) of the rolling material from the actual rolling force (F_{WACT}); determined by the evaluating device (8).

19. Method according to any one of claims 14 to 18,
**characterised in that**
the actual rolling force (F_{WACT}); is determined from the post forces (F_{Pf}) determined by the measurement transmitters (6) in the housing posts (3a, 3b) of the two roll stand housings (3) on the operating side and/or drive side (BS, AS) of the roll stand and on the inlet side and/or outlet side (E, A) of one of the roll stand housings (3) **in that** when four post forces are measured these are summated to give the actual rolling force or when merely two post forces are measured these are summated and the sum is multiplied by two.

20. Method according to claim 18 or 19,
**characterised in that**
the housing force in the roll stand housing is in addition measured directly; and
the actual rolling force (F_{WACT}); and the actual thickness (h_{ACT}) of the rolling material are also calculated with additional consideration of the additionally measured housing force.

21. Method according to claim 18, 19 or 20,
**characterised by**
regulating the position of the adjusting devices (4), particularly the position of the adjusting cylinders with respect to the target position represented by the position setting signal (s_{REF}).

22. Method according to any one of claims 18 to 21,
**characterised in that**
the strip thickness regulation for the roll stand housings (3) is carried out on the operating side and for the roll stand housings (3) on the drive side; and
the two strip thickness regulations (9) are synchronised with respect to an identical target thickness for the rolling material.

## Revendications

1. Laminoir (20) pour le laminage d'un produit laminé, comprenant :
une cage de laminoir (3) du côté commande (AS) ; et
une cage de laminoir (3) du côté manœuvre (BS),
dans lequel les tourillons de cylindres de travail (1) sont montés rotatifs dans des empoises (13) dans les deux cages de laminoir;
des dispositifs de serrage (4) dans les deux cages de laminoir (3) pour appliquer des forces de laminage par l'intermédiaire des empoises (13) sur les cylindres de travail du laminoir (10) ;
au moins un capteur de mesure (6), qui est associé à l'une des deux cages de laminoir (3) pour produire un signal de mesure ; et
une unité d'évaluation (8) pour évaluer le signal de mesure en ce qui concerne les forces de laminage exercées par les dispositifs de serrage (4) sur le cylindre de travail :
**caractérisé**
**en ce que,** dans au moins un montant de cage (3a, 3b) d'au moins l'une des cages de laminoir (3) est pratiqué au moins un alésage (7) ;
**en ce que** le capteur de mesure (6) est introduit dans l'alésage (7) et est conçu pour détecter la déformation de l'alésage (7) lors de l'exercice de la force de laminage et pour produire le signal de mesure de telle sorte qu'il représente la déformation détectée de l'alésage (7).

2. Laminoir (20) selon la revendication 1,
**caractérisé**
**en ce que** le capteur de mesure (6) est introduit sous précontrainte dans l'alésage (7) ;
**en ce que** le capteur de mesure (6) est conçu pour détecter la déformation de l'alésage (7) sous la forme d'une variation de sa précontrainte ; et
**en ce que** le capteur de mesure (6) est conçu pour détecter la variation de sa précontrainte sous la forme d'une variation de la force ou de la contrainte mécanique agissant sur lui dans l'alésage (7) ou sous la forme d'une variation d'une course de compression sur laquelle le capteur de mesure (6) est comprimé dans l'alésage (7) par rapport à son état détendu.

3. Laminoir (20) selon la revendication 2,
**caractérisé**
**en ce que** le capteur de mesure (6) est conçu sous la forme d'un capteur piézoélectrique ou sous la forme d'une jauge de contrainte.

4. Laminoir (20) selon la revendication 1,
**caractérisé**
**en ce que** le capteur de mesure (6) est introduit sans précontrainte dans l'alésage (7) ; et
**en ce que** le capteur de mesure (6) est conçu sous la forme d'un capteur de déplacement inductif ou à laser pour détecter la déformation de l'alésage.

5. Laminoir (20) selon l'une des revendications précédentes,
**caractérisé**
**en ce que** respectivement au moins un alésage (7) est pratiqué dans chacun des quatre montants de cage (3a, 3b) des deux cages de laminoir (3) ; et
**en ce que** respectivement au moins un capteur de mesure (6) est introduit dans les alésages (7) dans chacune des cages de laminoir (3).

6. Laminoir (20) selon l'une des revendications précédentes,
**caractérisé**
**en ce qu'**une pluralité de capteurs de mesure (6) est insérée dans l'au moins un alésage (7) dans l'au moins un montant de cage (3a, 3b).

7. Laminoir (20) selon l'une des revendications précédentes,
**caractérisé**
**en ce que** les alésages (7) et les capteurs de mesure (6) sont agencés dans les montants de cage (3a, 3b) des deux cages de laminoir (3) du côté manœuvre et/ou du côté commande (BS, AS) du laminoir et du côté entrée et/ou sortie (E, A) de l'une des cages de laminoir (3).

8. Laminoir (20) selon la revendication 7,
**caractérisé**
**en ce que** les alésages (7) pour les capteurs de mesure (6) sont respectivement agencés à la même hauteur, de préférence à hauteur de l'emprise des cylindres définie par les cylindres de travail (1), dans les montants de cage (3a, 3b).

9. Laminoir (20) selon l'une des revendications précédentes,
**caractérisé**
**en ce que** les alésages (7) pour les capteurs de mesure (6) sont respectivement pratiqués dans les cages de laminoir (3) dans un plan perpendiculaire à la direction de préférence verticale des forces de laminage appliquées par les dispositifs de serrage (4), de préférence dans la direction de laminage ou transversalement à la direction de laminage et/ou selon un angle aigu quelconque par rapport à la direction de laminage.

10. Laminoir (20) selon l'une des revendications 7 à 9,
**caractérisé**
**en ce qu'**il est prévu au moins un dispositif de régulation d'épaisseur de bande (10) pour réguler l'épaisseur réelle du produit laminé à une épaisseur de consigne (h_{REF}) prédéfinie par l'émission d'un signal de commande de position (S_{REF}) convenablement varié aux dispositifs de serrage (4), de préférence du côté commande et du côté manœuvre, en particulier à leurs vérins de serrage ; et
**en ce qu'**il est prévu une unité de conversion (9) pour calculer l'épaisseur réelle (h_{ACT}) du produit laminé à partir de la force de laminage réelle (F_{WACT}); déterminée par l'unité d'évaluation (8).

11. Laminoir (20) selon la revendication 10,
**caractérisé**
**en ce qu'**il est prévu un dispositif de mesure de force de cage (5) supplémentaire pour mesurer directement la force de cage dans le laminoir (20), de préférence du côté commande et du côté manoeuvre ; et
**en ce que** l'unité d'évaluation (8) est conçue pour calculer la force de laminage réelle sur le produit laminé en tenant compte également des forces de cage mesurées en supplément.

12. Laminoir (20) selon la revendication 10 ou 11,
**caractérisé par**
un dispositif de régulation de position (12) pour réguler la position du dispositif de serrage (4), en particulier la position des vérins de serrage, à la position de consigne représentée par le signal de commande de position émis par le dispositif de régulation d'épaisseur de bande (9), de préférence du côté commande et du côté manœuvre.

13. Laminoir (20) selon l'une des revendications 10 à 12,
**caractérisé**
**en ce qu'**un dispositif de régulation d'épaisseur de bande (9) est prévu pour la cage de laminoir (3) du côté manœuvre (BS) et un autre dispositif de régulation d'épaisseur de bande est prévu pour la cage de laminoir (3) du côté commande (AS) ; et
**en ce que** les deux dispositifs de régulation d'épaisseur de bande (9) sont synchronisés sur une même épaisseur de consigne pour le produit laminé.

14. Procédé d'exploitation du laminoir (10) selon l'une des revendications précédentes, comprenant les étapes suivantes :
application d'une force de laminage par l'intermédiaire des empoises (13) sur les cylindres de travail (1) du laminoir (20) pour laminer le produit laminé ;
production d'un signal de mesure ; et
évaluation du signal de mesure en ce qui concerne la force de laminage réelle (F_{WACT}) exercée sur les cylindres de travail ;
**caractérisé**
**en ce que** dans les montants de cage (3a, 3b) des cages de laminoir (3) est pratiqué au moins un alésage (7) ;
**en ce qu'**une déformation de l'alésage (7) est détectée lors de l'exercice de la force de laminage ; et
**en ce que** le signal de mesure représente la déformation détectée de l'alésage (7).

15. Procédé selon la revendication 14,
**caractérisé**
**en ce que** le capteur de mesure (6) est un capteur piézoélectrique ou une jauge de contrainte, qui est de préférence introduit avec une précontrainte dans l'alésage ;
**en ce que** la déformation de l'alésage (7) est détectée sous la forme d'une variation de la précontrainte avec laquelle le capteur de mesure (6) est introduit dans l'alésage ; et
**en ce que** la variation de la précontrainte est détectée sous la forme d'une variation de la force ou de la contrainte agissant sur le capteur de mesure dans l'alésage (7) ou sous la forme d'une variation d'une course de compression sur laquelle le capteur de mesure (6) est comprimé dans l'alésage (7) par rapport à son état détendu ou par rapport à un point de fonctionnement du capteur de mesure (6) pour la force, la contrainte ou la course de compression.

16. Procédé selon la revendication 14,
**caractérisé**
**en ce que** le capteur de mesure (6) est conçu comme un capteur de déplacement à laser et est introduit sans précontrainte dans l'alésage (7) ; et
**en ce que** la déformation de l'alésage est détectée sous la forme de différences de trajet/temps mesurées de signaux lumineux qui sont émis par le capteur de déplacement à laser dans l'alésage.

17. Procédé selon la revendication 14,
**caractérisé**
**en ce que** le capteur de mesure (6) est conçu comme un capteur de déplacement inductif et est introduit sans précontrainte dans l'alésage (7) ; et
**en ce que** la déformation de l'alésage est détectée sous la forme de tensions électriques induites dans le capteur de déplacement inductif, provoquées par la déformation.

18. Procédé selon l'une des revendications 14 à 17,
**caractérisé par**
la régulation de l'épaisseur réelle (h_{ACT}) du produit laminé à une épaisseur de consigne (h_{REF}) prédéfinie par l'émission d'un signal de commande de position (S_{REF}) convenablement varié aux dispositifs de serrage, en particulier les vérins de serrage ; et
le calcul de l'épaisseur réelle (h_{ACT}) du produit laminé à partir de la force de laminage réelle (F_{WACT}) déterminée par l'unité d'évaluation (8).

19. Procédé selon l'une des revendications 14 à 18,
**caractérisé**
**en ce que** la force de laminage réelle (F_{WACT}) est déterminée à partir des forces de montant (F_{Pf}) déterminées par les capteurs de mesure (6) dans les montants de cage (3a, 3b) des deux cages de laminoir (3) du côté manœuvre et/ou du côté commande (BS, AS) du laminoir et du côté entrée et/ou sortie (E, A) de l'une des cages de laminoir (3), en ce que, si 4 forces de montant sont mesurées, celles-ci sont additionnées pour obtenir la force de laminage réelle, ou, si seulement 2 forces de montant sont mesurées, celles-ci sont additionnées et la somme est multipliée par 2.

20. Procédé selon la revendication 18 ou 19,
**caractérisé**
**en ce que** la force de cage dans la cage de laminoir est mesurée directement en supplément ; et
**en ce que** la force de laminage réelle (F_{WACT}) et l'épaisseur réelle (h_{ACT}) du produit laminé sont également calculées en tenant compte en supplément de la force de cage mesurée en supplément.

21. Procédé pour le laminoir (10) selon la revendication 18, 19 ou 20,
**caractérisé par**
la régulation de la position des dispositifs de serrage (4), en particulier la position des vérins de serrage, à la position de consigne représentée par le signal de commande de position (S_{REF}).

22. Procédé selon l'une des revendications 18 à 21,
**caractérisé**
**en ce que** la régulation d'épaisseur de bande est effectuée pour la cage de laminoir (3) du côté manoeuvre et pour la cage de laminoir (3) du côté commande ; et
**en ce que** les deux régulations d'épaisseur de bande (9) sont synchronisées sur une même épaisseur de consigne pour le produit laminé.
